# EUROPÄISCHE PATENTSCHRIFT

(11) **EP 2 814 356 B1**
(45) Veröffentlichungstag und Bekanntmachung des Hinweises auf die Patenterteilung: **20.04.2016**
(21) Anmeldenummer: 13703625.7
(22) Anmeldetag: 13.02.2013
(51) Int. Cl.: A47B 88/00

(54) **SCHUBKASTEN**
DRAWER
TIROIR

(30) Priorität: 15.02.2012 DE 102012101220
(43) Veröffentlichungstag der Anmeldung: 24.12.2014
(73) Patentinhaber: Paul Hettich GmbH & Co. KG, 32278 Kirchlengern (DE)
(72) Erfinder: RÜTER, Stefan, 32549 Bad Oeynhausen (DE); FRANKE, Thomas, 32257 Bünde (DE)
(74) Vertreter: Dantz, Jan Henning
(86) Internationale Anmeldenummer: PCT/EP2013/052864
(87) Internationale Veröffentlichungsnummer: WO 2013/120894

(56) Entgegenhaltungen:
- WO-A1-03/024274
- WO-A2-2007/137311
- DE-A1- 3 801 195
- DE-U1- 20 312 304
- DE-U1-202008 011 505

## Beschreibung

Die vorliegende Erfindung betrifft einen Schubkasten nach dem Oberbegriff des Anspruches 1.

Die DE 203 12 304 offenbart eine Schublade, bei der seitlich Aufsatzstreifen zwischen zwei Halteteilen montiert sind. Die Halteteile fassen die Aufsatzstreifen U-förmig ein, wobei zwischen einer Stirnwand des Aufsatzstreifens und einem Boden der Aufnahme eine Druckfeder eingefügt ist, so dass ein sichtbarer Spalt zwischen dem Aufsatzstreifen und den Halteteilen vermieden werden kann. Die Montage der Halteteile, der Druckfeder in dem Halteteil sowie der Aufsatzteile ist jedoch vergleichsweise aufwändig und es sind zahlreiche Einzelteile notwendig. Wenn die Druckfeder nicht exakt positioniert ist, kann es zu Verklemmungen kommen.

Die DE 20 2004 001 848 offenbart eine Schublade, bei der eine Seitenabdeckung zwischen einer oberen Reling und einer unteren Schubladenzarge angeordnet ist. Dabei ist die Seitenabdeckung mittels mindestens eines elastischen federnden Elementes zwischen der Schubladenzarge und der oberen Reling eingeklemmt. Dies ermöglicht zwar eine Montage der Seitenabdeckung und der oberen Reling in vertikale Richtung, allerdings kann es bei begrenzten Klemmkräften zu einem Verschieben der Seitenabdeckungen in horizontale Richtung kommen, was zu störenden Anschlaggeräuschen führen kann.

Es ist daher Aufgabe der vorliegenden Erfindung, einen Schubkasten zu schaffen, bei dem ein Wandelement auf einfache Weise klemmend zwischen einer Frontblende und einer Rückwand festlegbar ist.

Diese Aufgabe wird mit einem Schubkasten mit den Merkmalen des Anspruches 1 gelöst.

Erfindungsgemäß ist an dem Montageteil mindestens ein Federelement ausgebildet , um das Wandelement zwischen den Wandhaltern klemmend festzulegen. Dadurch kann über das Montageteil sowohl eine Fixierung des Wandhalters als auch eine Klemmung des Wandelementes erfolgen. Dies vereinfacht die Montage und reduziert die zur Herstellung des Schubkastens notwendigen Bauteile. Das Montageteil kann dabei wahlweise an der Rückwand oder der Frontblende fixiert werden, vorzugsweise ist es an der Frontblende festgelegt.

Gemäß einer Ausgestaltung ist das mindestens eine Federelement integral mit einem Montageteil des Wandhalters ausgebildet. Das Montageteil kann aus Kunststoff oder Metall hergestellt sein und mindestens einen biegbaren Federschenkel zum Klemmen des Wandelementes aufweisen.

Für eine stabile Befestigung des Wandelementes kann der Wandhalter oder die beiden Wandhalter das Wandelement endseitig einfassen. Auch in eine Richtung horizontal und parallel zur Frontblende kann somit ein Einklemmen des Wandelementes erfolgen.

Für eine leichte Montage des Wandhalters an dem Montageteil kann dieser durch ein Verschieben in eine Richtung parallel zur Frontblende montiert werden. Vorzugsweise wird der Wandhalter in vertikale Richtung auf das bereits montierte Montageteil aufgeschoben. Dabei kann an dem Montageteil mindestens ein Federsteg ausgebildet sein, der in der montierten Position an einer Stirnseite des Wandelementes anliegt. Dabei kann das Federelement durch eine Aussparung an einem Bodenabschnitt einer U-förmigen Aufnahme in den Wandhalter eingreifen, damit das Federelement klemmend an das Wandelement anlegbar ist.

Gemäß einer weiteren Ausgestaltung weist der Wandhalter auf der zum Wandelement abgewandten Seite eine U-förmige Aufnahme für das Montageteil auf. An der U-förmigen Aufnahme sind abschnittsweise nach innen gerichtete Stege ausgebildet, die entsprechende Vorsprünge an dem Montageteil hintergreifen und somit ein Abziehen des Wandhalters in horizontale Richtung vermeiden.

Die durch die Patentansprüche definierte Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Schubkastens;
- Figur 2: eine perspektivische Explosionsdarstellung des Schubkastens der Figur 1;
- Figuren 3A und 3B: zwei Ansichten einer Befestigung des Wandelementes des Schubkastens der Figur 1;
- Figur 4: eine perspektivische Ansicht des Wandhalters der Figur 3;
- Figur 5: eine perspektivische Ansicht eines Montageteils für den Wandhalter der Figur 4;
- Figur 6: eine Ansicht des hinteren Wandhalters des Schubkastens der Figur 1;
- Figur 7: eine perspektivische Ansicht des Schubkastens der Figur 1 ohne Frontblende, und
- Figur 8: eine perspektivische Ansicht einer Montagehilfe für das Wandelement des Schubkastens.

Ein Schubkasten 1 umfasst eine Frontblende 2, eine Rückwand 3 und zwischen Frontblende 2 und Rückwand 3 angeordnete Seitenzargen 4. Jede Seitenzarge 4 umfasst eine Verkleidung 9, innerhalb der eine Auszugsführung angeordnet ist. Oberhalb der Verkleidung 9 ist ein Wandelement 5 vorgesehen, das aus transparentem oder transluzentem Glas, Kunststoff oder Metall hergestellt ist. Oberhalb des Wandelementes 5 ist eine Reling 10 vorgesehen. Der Schubkasten 1 umfasst ferner einen Boden 8, an dem die Seitenzargen 4 sowie die Rückwand 3 festgelegt sind.

Wie in der Explosionsdarstellung der Figur 2 zu erkennen ist, befindet sich das Wandelement 5 zwischen einem vorderen Wandhalter 6 und einem hinteren Wandhalter 7. Der hintere Wandhalter 7 ist an einem Eckelement 11 festgelegt, beispielsweise durch Verkleben. Das Wandelement 5 ist auf der Verkleidung 9 der Seitenzarge 4 an einer Montagehilfe 40 geführt und wird bei der Montage ferner an einem vorderen Wandhalter 6 fixiert, der an einem Montageteil 14 festlegbar ist. Das Montageteil 14 wird über Schrauben 15 an der Frontblende 2 befestigt. An der Frontblende 2 werden ferner Halter 13 für die beiden Relinge 10 sowie ein Bauteil 12 einer Frontblendenverstellung fixiert.

In den Figuren 3A und 3B ist der Bereich des vorderen Wandhalters 6 in der montierten Position gezeigt. Der Wandhalter 6 umfasst das Wandelement 5 endseitig und ist an der gegenüberliegenden Seite an dem Montageteil 14 fixiert. Das Montageteil 14 ist über zwei Schrauben 15 an der Frontblende 2 festgelegt. Ferner umfasst das Montageteil 14 zwei Federstege 20, die an einer Aussparung 66 des Wandhalters 6 gegen eine Stirnseite des Wandelementes 5 drücken, um dieses klemmend gegen den hinteren Wandhalter 7 zu drücken.

In Figur 4 ist der vordere Wandhalter 6 im Detail dargestellt. Der Wandhalter 6 umfasst eine U-förmige Aufnahme 60 mit zwei Schenkeln 61, die über einen Bodenabschnitt 62 miteinander verbunden sind. An den Schenkeln 61 sind Rippen 67 ausgebildet, die klemmend gegen einen Endabschnitt des Wandelementes 5 anlegbar sind. Auf der zu der U-förmigen Aufnahme 60 abgewandten Seite ist eine zweite U-förmige Aufnahme 63 für das Montageteil 14 ausgebildet. Die Aufnahme 63 umfasst zwei Leisten 64, an denen nach innen gerichtete abschnittsweise ausgebildete Stege 65 vorgesehen sind. Diese Stege 65 können Vorsprünge 17 des Montageteils 14 hintergreifen, um den Wandhalter 6 in einer horizontalen Richtung sicher an dem Montageteil 14 zu halten.

In Figur 5 ist das Montageteil 14 gezeigt. Es umfasst einen länglichen Körper 18, an dem zwei Öffnungen 16 zum Einfügen von Schrauben 15 ausgebildet sind. Von dem Körper 18 erstrecken sich an gegenüberliegenden Seiten Vorsprünge 17 nach außen, auf die die Leisten 64 aufgesteckt und dann in vertikale Richtung aufgeschoben werden können, so dass die Vorsprünge 17 von den Stegen 65 hintergriffen sind. Dies ermöglicht eine werkzeugfreie Montage des Wandhalters 6 an dem Montageteil 14.

An dem Montageteil 14 sind an dem Körper 18 ferner zwei schräg hervorstehende Stege 20 ausgebildet, die über einen Gelenkabschnitt 21 federnd an dem Montageteil 14 gelagert sind. Die beiden Federstege 20 sind in der montierten Position an eine Stirnseite des Wandelementes 5 anlegbar.

In Figur 6 ist ein hinterer Wandhalter 7 für ein Wandelement 5 gezeigt. Der Wandhalter 7 ist aus einem U-förmigen Körper gebildet, der zwei seitliche Stege 71 und einen Bodenabschnitt 72 aufweist, die eine Aufnahme 70 zum Einfügen eines Endabschnittes des Wandelementes 5 bilden. An den Stegen 71 sind nach innen hervorstehende Rippen 73 ausgebildet, die klemmend an dem Wandelement 5 festlegbar sind.

In Figur 7 ist eine Montageposition beim Zusammensetzen des Schubkastens gezeigt. Für die Montage eines Wandelementes 5 oberhalb einer Verkleidung 9 der Seitenzarge 4 wird eine Montagehilfe 40 aufgesetzt, an der das Wandelement 5 abgestützt ist. Die in Figur 8 gezeigte Montagehilfe 40 umfasst dabei eine Aufnahme 41, in die eine obere Kante der Verkleidung 9 aufgenommen werden kann. Um eine seitliche Führung der Montagehilfe 40 zu ermöglichen, ist die Aufnahme 41 von einem äußeren Steg 42 und einem inneren Steg 44 begrenzt, die über einen Mittelabschnitt 43 miteinander verbunden sind. Eine entsprechende Aufnahme 41 ist sowohl an einem vorderen Abschnitt als auch an einem hinteren Abschnitt der Montagehilfe 40 ausgebildet. In einem mittleren Abschnitt ist an der Oberseite eine nutförmige Führung 48 ausgebildet, die durch Nutwände 45 und 46 begrenzt ist, wobei die Breite der Führung 48 so bemessen ist, dass das Wandelement 5 darin eingefügt werden kann. Ferner ist noch ein Betätigungsabschnitt 47 an der Montagehilfe 40 ausgebildet, mittels dem die Montagehilfe 40 verschoben und montiert bzw. demontiert werden kann. Die Montagehilfe 40 wird auf die Verkleidung 9 aufgesetzt, um dann das Wandelement 5 zu positionieren. Anschließend wird das Wandelement 5 über den Wandhalter 6 und das Montageteil 14 an der Frontblende 2 fixiert, so dass dann die Montagehilfe 40 optional entfernt werden kann.

In den gezeigten Ausführungsbeispielen ist das Montageteil 14 sowie die Wandhalter 6 und 7 aus Kunststoff ausgebildet. Auch andere Werkstoffe, beispielsweise Metall, können eingesetzt werden.

Das zu montierende Wandelement 5 ist plattenförmig ausgebildet, insbesondere als Glasscheibe. Die beschriebene Befestigungsmechanik für das Wandelement 5 kann auch unabhängig von einer Reling 10 oder einer Verkleidung 9 an einer Seitenzarge eingesetzt werden.

### Bezugszeichenliste

- 1: Schubkasten
- 2: Frontblende
- 3: Rückwand
- 4: Seitenzarge
- 5: Wandelement
- 6: Wandhalter
- 7: Wandhalter
- 8: Boden
- 9: Verkleidung
- 10: Reling
- 11: Eckelement
- 12: Bauteil
- 13: Halter
- 14: Montageteil
- 15: Schraube
- 16: Öffnung
- 17: Vorsprung
- 18: Körper
- 20: Federsteg
- 21: Gelenkabschnitt
- 40: Montagehilfe
- 41: Aufnahme
- 42: Steg
- 43: Mittelabschnitt
- 44: Steg
- 45: Nutwand
- 46: Nutwand
- 47: Betätigungsabschnitt
- 48: Führung
- 60: Aufnahme
- 61: Schenkel
- 62: Bodenabschnitt
- 63: Aufnahme
- 64: Leiste
- 65: Steg
- 66: Aussparung
- 67: Rippe
- 70: Aufnahme
- 71: Steg
- 72: Bodenabschnitt
- 73: Rippe

## Patentansprüche

1. Schubkasten (1) mit einer Frontblende (2), einer Rückwand (3) und zwischen Frontblende (2) und Rückwand (3) angeordneten Seitenzargen (4), wobei an mindestens einer Seitenzarge (4) ein Wandelement (5) vorgesehen ist, das zwischen zwei Wandhaltern (6, 7) gehalten ist, wobei einer der Wandhalter (6) über ein Montageteil (14) an der Rückwand (3) oder der Frontblende (2) fixiert ist, **dadurch gekennzeichnet, dass** an dem Montageteil (14) mindestens ein Federelement (20) ausgebildet ist, um das Wandelement (5) zwischen den Wandhaltern (6, 7) klemmend festzulegen.

2. Schubkasten nach Anspruch 1, **dadurch gekennzeichnet, dass** das mindestens eine Federelement (20) integral mit dem Montageteil (14) des Wandhalters (6) ausgebildet ist.

3. Schubkasten nach Anspruch 1 oder 2, **dadurch gekennzeichnet, dass** der Wandhalter (6) das Wandelement (5) endseitig einfasst.

4. Schubkasten nach einem der vorhergehenden Ansprüche, **dadurch gekennzeichnet, dass** das Montageteil (14) an der Frontblende (2) oder der Rückwand (4) festlegbar ist und der Wandhalter (6) werkzeugfrei an dem Montageteil (14) montierbar ist.

5. Schubkasten nach einem der vorhergehenden Ansprüche, **dadurch gekennzeichnet, dass** der Wandhalter (6) an dem Montageteil (14) durch ein Verschieben in eine Richtung parallel zur Ebene der Frontblende (3) montierbar ist.

6. Schubkasten nach einem der vorhergehenden Ansprüche, **dadurch gekennzeichnet, dass** an dem Montageteil (14) mindestens ein Federsteg (20) ausgebildet ist, der in der montierten Position an einer Stirnseite des Wandelementes (5) anliegt.

7. Schubkasten nach einem der vorhergehenden Ansprüche, **dadurch gekennzeichnet, dass** an dem Wandhalter (6) eine U-förmige Aufnahme (60) zum Einfassen des Wandelementes (5) ausgebildet ist und in einem Bodenabschnitt (63) der U-förmigen Aufnahme (60) eine Aussparung (66) zur Durchführung mindestens eines Federelementes (20) vorgesehen ist.

8. Schubkasten nach einem der vorhergehenden Ansprüche, **dadurch gekennzeichnet, dass** der Wandhalter (6) auf der zum Wandelement (5) abgewandten Seite eine U-förmige Aufnahme (63) für das Montageteil (14) aufweist.

9. Schubkasten nach Anspruch 8, **dadurch gekennzeichnet, dass** an der U-förmigen Aufnahme (63) abschnittsweise nach innen gerichtete Stege (65) ausgebildet sind.

10. Schubkasten nach einem der vorhergehenden Ansprüche, **dadurch gekennzeichnet, dass** das Montageelement (14) und/oder der Wandhalter (6) aus Kunststoff hergestellt sind.

11. Schubkasten nach einem der vorhergehenden Ansprüche, **dadurch gekennzeichnet, dass** das Wandelement (5) als transparente oder transluzente Glasscheibe ausgebildet ist.

## Claims

1. A drawer (1), comprising a front panel (2), a rear wall (3) and side frames (4) arranged between the front panel (2) and the rear wall (3), wherein a wall element (5) that is held between two wall retainers (6, 7) is provided on at least one side frame (4), wherein one of the wall retainers (6) is fixed by means of a mounting part (14) on the rear wall (3) or the front panel (2), **characterized in that** at least one spring element (20) is formed on the mounting part (14) in order to fix the wall element (5) between the wall retainers (6, 7) in a clamping manner.

2. A drawer according to claim 1, **characterized in that** the at least one spring element (20) is integrally arranged with the mounting part (14) of the wall retainer (6).

3. A drawer according to claim 1 or 2, **characterized in that** the wall retainer (6) encloses the wall element (5) at the end side.

4. A drawer according to one of the preceding claims, **characterized in that** the mounting part (14) can be fixed to the front panel (2) or the rear wall (4), and the wall retainer (6) can be mounted in a tool-free manner on the mounting part (14).

5. A drawer according to one of the preceding claims, **characterized in that** the wall retainer (6) can be mounted on the mounting part (14) by displacement in a direction parallel to the plane of the front panel (3).

6. A drawer according to one of the preceding claims, **characterized in that** at least one spring bar (20) is formed on the mounting part (14), which spring bar rests in the mounted position on a face end of the wall element (5).

7. A drawer according to one of the preceding claims, **characterized in that** a U-shaped receiver (60) for surrounding the wall element (5) is formed on the wall retainer (6), and a recess (66) is provided in a base section (63) of the U-shaped receiver (60) for leading through at least one spring element (20).

8. A drawer according to one of the preceding claims, **characterized in that** the wall retainer (6) has a U-shaped receiver (63) for the mounting part (14) on the side facing away from the wall element (5).

9. A drawer according to claim 8, **characterized in that** webs (65) which face inwardly in sections are formed on the U-shaped receiver (63).

10. A drawer according to one of the preceding claims, **characterized in that** the mounting element (14) and/or the wall retainer (6) are made of plastic.

11. A drawer according to one of the preceding claims, **characterized in that** the wall element (5) is arranged as a transparent or translucent glass pane.

## Revendications

1. Tiroir (1) comprenant un panneau frontal (2), une paroi arrière (3) ainsi que des encadrements latéraux (4) montés entre le panneau frontal (2) et la paroi arrière (3), dans lequel il est prévu sur au moins un encadrement latéral (4) un élément de paroi (5) qui est maintenu entre deux porte-parois (6, 7), l'un des porte-parois (6) étant fixé au moyen d'une pièce de montage (14) sur la paroi arrière (3) ou sur le panneau frontal (2),
**caractérisé en ce que**
sur la pièce de montage (14) est formé au moins un élément élastique (20) pour maintenir l'élément de paroi (5) serré entre les porte-parois (6, 7).

2. Tiroir conforme à la revendication 1,
**caractérisé en ce que**
l'élément élastique (20) est réalisé intégralement avec la pièce de montage (14) du porte-paroi (6).

3. Tiroir conforme à la revendication 1 ou 2,
**caractérisé en ce que**
le porte-paroi (6) comprend l'élément de paroi (5) à son extrémité.

4. Tiroir conforme à l'une des revendications précédentes,
**caractérisé en ce que**
la pièce de montage (14) peut être fixée sur le panneau frontal (2) ou la paroi arrière (4), et le porte-paroi (6) peut être monté sans outil sur la pièce de montage (14).

5. Tiroir conforme à l'une des revendications précédentes,
**caractérisé en ce que**
le porte-paroi (6) peut être monté sur la pièce de montage (14) par coulissement dans une direction parallèle au plan du panneau frontal (3).

6. Tiroir conforme à l'une des revendications précédentes,
**caractérisé en ce que**
sur la pièce de montage (14) est formée au moins une barrette élastique (20) qui s'applique en position montée contre une face frontale de l'élément de paroi (5).

7. Tiroir conforme à l'une des revendications précédentes,
**caractérisé en ce que**
sur le porte-paroi (6) est formé un logement de réception en forme de U (60) pour enchâsser l'élément de paroi (5), et, dans un segment de fond (63) du logement de réception en forme de U (60) est prévu un évidement (66) pour permettre le passage d'au moins un élément élastique (20).

8. Tiroir conforme à l'une des revendications précédentes,
**caractérisé en ce que**
le porte-paroi (6) comporte, sur sa face située à l'opposé de l'élément de paroi (5) un logement en forme de U (63) de réception de la pièce de montage (14).

9. Tiroir conforme à la revendication 8,
**caractérisé en ce que**
sur le logement de réception en forme de U (63) sont formées par segments des barrettes (65) dirigées vers l'intérieur.

10. Tiroir conforme à l'une des revendications précédentes,
**caractérisé en ce que**
l'élément de montage (14) et/ou le porte-paroi (6) est(sont) réalisé(s) en matériau synthétique.

11. Tiroir conforme à l'une des revendications précédentes,
**caractérisé en ce que**
l'élément de paroi (5) est réalisé sous la forme d'une plaque de verre transparente ou translucide.
